# EUROPÄISCHE PATENTSCHRIFT

(11) **EP 1 303 455 B1**
(45) Veröffentlichungstag und Bekanntmachung des Hinweises auf die Patenterteilung: **22.09.2004**
(21) Anmeldenummer: 01949180.2
(22) Anmeldetag: 24.07.2001
(51) Int. Cl.: B66B 21/00

(54) **ERDBEBENSICHERES AUFLAGER FÜR FAHRTREPPE ODER FAHRSTEIG**
EARTHQUAKE RESISTANT BEARING FOR ESCALATORS OR TRAVELATORS
STRUCTURE PORTEUSE RESISTANTE AUX TREMBLEMENTS DE TERRE POUR ESCALATORS OU TROTTOIRS ROULANTS

(30) Priorität: 27.07.2000 EP 00810670
(43) Veröffentlichungstag der Anmeldung: 23.04.2003
(73) Patentinhaber: INVENTIO AG, CH-6052 Hergiswil (CH)
(72) Erfinder: NUSIME, Harald, A-4400 Steyr (AT); HARMEL, Eduard, A-1200 Wien (AT)
(86) Internationale Anmeldenummer: PCT/CH2001/000457
(87) Internationale Veröffentlichungsnummer: WO 2002/010054

(56) Entgegenhaltungen:
- PATENT ABSTRACTS OF JAPAN vol. 1997, no. 07, 31. Juli 1997 (1997-07-31) -& JP 09 058956 A (MITSUBISHI ELECTRIC CORP), 4. März 1997 (1997-03-04) in der Anmeldung erwähnt

## Beschreibung

Die Erfindung betrifft eine Fahrtreppe oder einen Fahrsteig bestehend aus einem Träger, einem Stufenband bzw. Palettenband für den Transport von Personen und Gegenständen und einer Balustrade mit Handlauf, wobei zur bauseitigen Lagerung des Trägers an den Fahrtreppenenden bzw. an den Fahrsteigenden Auflager vorgesehen sind.

Aus der Schrift JP 09058956 ist ein oberes Auflager für eine Fahrtreppe bekannt geworden, das je Seite mittels eines hochkant, bauseitig angeordneten Auffangträgers gesichert ist gegen durch Erdbeben ausgelöste Längsbewegungen. Die Längsbewegung wird durch einen am Auffangträger angeordneten Anschlag begrenzt. Falls der Auflägerträger bricht, wird die Fahrtreppe am oberen Ende vom Auffangträger getragen.

Nachteilig bei diesem Auffangträger ist, dass er viel Platz beansprucht und sich nur für bestimmte Tragkonstruktionen der Fahrtreppe eignet.

Hier will die Erfindung Abhilfe schaffen. Die Erfindung, wie sie in Anspruch 1 gekennzeichnet ist, löst die Aufgabe, die Nachteile der bekannten Einrichtung zu vermeiden und ein Auflager zu schaffen, mittels dem die Fahrtreppe bzw. der Fahrsteig im Katastrophenfall gehalten ist und das konstruktiv einfach realisierbar ist.

Die durch die Erfindung erreichten Vorteile sind im wesentlichen darin zu sehen, dass die Sicherungselemente fahrtreppenunabhängig sind und verhindern, dass bei Krafteinwirkung durch Katastrophen, beispielsweise bei Erdbeben die Fahrtreppe bzw. der Fahrsteig den oberen Lagerbereich verlässt. Dadurch werden Beschädigungen am Bauwerk und/oder an der Fahrtreppe bzw. am Fahrsteig verhindert.

Im folgenden wird die Erfindung anhand von ein Ausführungsbeispiel darstellenden Zeichnungen näher erläutert.

Es zeigen:
- Fig. 1: eine Seitenansicht einer Fahrtreppe,
- Fig. 2: eine Draufsicht der Fahrtreppe gemäss Fig. 1,
- Fig. 3: den Ausschnitt A der Fig. 1 mit Einzelheiten eines als Sicherungselement dienenden Bolzens am oberen Fahrtreppenende,
- Fig. 4: einen Schnitt durch das Sicherungselement entlang der Linie B-B der Fig. 3,
- Fig. 5: ein als Sicherungselement dienendes Seil,
- Fig. 6: das aktivierte Sicherungselement gemäss Fig. 5 und
- Fig. 7: einen Horizontalschnitt der Fig. 5 oder 6.

Fig. 1 und 2 zeigen eine Seitenansicht bzw. eine Draufsicht einer Fahrtreppe 1, die eine erste Etage E1 mit einer zweiten Etage E2 verbindet. Die Fahrtreppe 1 weist ein aus Stufen bestehendes Stufenband 4 auf. Ein Handlauf 3 ist an einer Balustrade 2 angeordnet, die am unteren Ende mittels eines Balustradenfusses 2.1 gehalten ist. Der Balustradenfuss 2.1 wird von einem Träger 5 der Fahrtreppe 1 getragen.

Die Erfindung kann auch auf Fahrsteige mit Paletten angewendet werden. Im weiteren Beschreibungsverlauf wird anstelle des Begriffs "Fahrtreppe bzw. Fahrsteig" lediglich "Fahrtreppe" verwendet, die Ausführungen gelten jedoch sinngemäss auch für einen Fahrsteig. Der Ausschnitt A des Lagers am oberen Fahrtreppenende ist in den Fig. 3 bis 8 dargestellt.

Fig. 3 zeigt Einzelheiten eines am oberen Fahrtreppenende angeordneten Auflagers mit mindestens einem Stehbolzen 7 als Sicherungselement, das verhindert, dass die Fahrtreppe 1 den oberen Lagerbereich verlässt. Ein Auflagerträger 6 des Fahrtreppenträgers 5 liegt an einem bauseitigen, beispielsweise aus Beton bestehenden Auflager 8 auf. Der beispielsweise mittels eines Dübels 9 mit dem bauseitigen Auflager 8 verbundene Stehbolzen 7 durchdringt eine Bohrung 10 des Auflagerträgers 6 und weist am oberen Ende eine Mutter 11 auf, die eine Bewegung des Auflagerträgers 6 nach oben verhindert. Der Stehbolzen 7 kann im Bereich der Bohrung 10 auch mit einer Dämpfungshülse versehen sein, die die Längsbewegungen des Auflagerträgers 6 dämpft.

Wie in Fig. 4 gezeigt, wird der Auflagerträger 6 mittels Stellschrauben 12 justiert, die auf einem Auflagerelement 13 aufliegen. Nach der Justierung wird je Stehbolzen 7 die Mutter 11 festgezogen.

Fig. 5 bis 8 zeigen als Sicherungselemente dienende Seile 14, die unterhalb des oberen Auflagers angeordnet sind. Jedes Seil 14 wird fabrikseitig fertig mit einer am Träger 5 angeordneten Befestigung 15 fest verbunden. Vor Ort wird das Seil 14 beispielsweise durch eine Bohrung 16 am bauseitigen Auflager 8 gezogen und über eine Seilstange 17 geschlauft. Das freie Ende des Seils 14 wird mittels Seilklemmen 18 fixiert. Die Seilstange 17 ist an bauseitigen Konsolen 19 angeordnet. Fig. 6 zeigt den Katastrophenfall, bei dem die Seile 14 den Absturz der Fahrtreppe 1 verhindern.

Falls im Katastrophenfall die bauseitigen Konsolen 19 der Belastung nicht standhalten, wird die Seilstange 17 an den Bohrungen 16 gestoppt, ohne dass die Fahrtreppe 1 abstürzt. Die Seilvariante kann auch mit der Bolzenvariante der Fig. 3 und 4 kombiniert sein. In dieser Ausführungsvariante wird die Fahrtreppe 1 von den Stehbolzen 7 und den Muttern 11 gesichert. Falls der Auflagerträger 6 bricht und/oder das Auflager bauseitig ausbricht, sichern die Seile 14 die Fahrtreppe 1 vor dem Absturz. Die erfindungsgemässen Sicherungselemente können auch auf das untere Auflager angewendet werden.

## Patentansprüche

1. Fahrtreppe (1) oder Fahrsteig bestehend aus einem Träger (5), einem Stufenband (4) bzw. Palettenband für den Transport von Personen und Gegenständen und einer Balustrade (2) mit Handlauf (3), wobei zur bauseitigen Lagerung des Trägers (5) an den Fahrtreppenenden bzw. an den Fahrsteigenden Auflager vorgesehen sind, wobei an mindestens einem Fahrtreppenende bzw. Fahrsteigende Sicherungselemente (7,14) vorgesehen sind, die verhindern, dass bei Krafteinwirkung durch Katastrophen, beispielsweise bei Erdbeben die Fahrtreppe (1) bzw. der Fahrsteig den Auflagerbereich verlässt, wobei die Sicherungselemente (7,14) die Fahrtreppe (1) bzw. den Fahrsteig mit der Bauseite verbinden,
**dadurch gekennzeichnet,**
**dass** als Sicherungselement mindestens ein Seil (14) vorgesehen ist, das einenends mit der Fahrtreppe (1) bzw. mit dem Fahrsteig verbunden ist und durch Bohrungen (16) des Baukörpers gezogen ist und anderenendes mit einer bauseitigen, an Konsolen (19) angeordneten Seilstange (17) verbunden ist, wobei das Seil beim Bruch der Konsolen (19) von der Seilstange (17) gehalten ist.

2. Fahrtreppe oder Fahrsteig nach Anspruch 1,
**dadurch gekennzeichnet,**
**dass** als Sicherungselement mindestens ein am bauseitigen Auflager (8) angeordneter Stehbolzen (7) vorgesehen ist, der einen Auflagerträger (6) der Fahrtreppe (1) bzw. des Fahrsteiges durchdringt und
**dass** je Stehbolzen (7) eine Mutter (11) vorgesehen ist, die eine Bewegung des Auflagerträgers (6) nach oben verhindert.

## Claims

1. Escalator (1) or moving walkway consisting of a bearer (5), a step belt (4) or a plate belt for the transport of persons and objects and a balustrade (2) with handrail (3), wherein supports are provided for the mounting, at the building side, of the bearer (5) at the escalator ends or at the moving walkway ends, wherein securing elements (7, 14) which prevent the escalator (1) or the moving walkway from leaving the region of the supports in the event of the action of force due to catastrophes, for example in the case of earthquakes, are provided at at least one escalator end or moving walkway end and wherein the securing elements (7, 14) connect the escalator (1) or the moving walkway with the building side, **characterised in that** as securing element there is provided at least one cable (14) which is connected at one end with the escalator (1) or with the moving walkway and is pulled through bores (16) of the structural body and is connected at the other end with a cable rod (17) which is at the building side and arranged at brackets (19), wherein the cable on breakage of the brackets (19) is held by the cable rod (17).

2. Escalator or moving walkway according to claim 1, **characterised in that** as securing element there is provided at least one stud bolt (7) which is arranged at the support (8) at the building side and which penetrates a support girder (6) of the escalator (1) or the moving walkway and that a nut (11) preventing upward movement of the support girder (6) is provided for each stud bolt (7).

## Revendications

1. Escalier mécanique (1) ou trottoir roulant se composant d'un support (5), d'une bande de gradins (4) et/ou d'une bande de palettes pour le transport de personnes et d'objets et se composant d'une balustrade (2) avec main courante (3), auquel cas l'on prévoit des appuis pour le logement du support (5) sur le côté de la construction, aux extrémités de l'escalier mécanique et/ou aux extrémités du trottoir roulant, auquel cas des éléments de sécurité (7, 14) sont prévus, au moins à une extrémité de l'escalier mécanique et/ou trottoir roulant, qui empêchent que, dans le cas d'un effet de force du à des catastrophes, par exemple lors de tremblements de terre, l'escalier mécanique (1) et/ou le trottoir roulant puisse quitter la zone de palier, auquel cas les éléments de sécurité (7, 14) relient l'escalier mécanique (1) et/ou le trottoir roulant avec le côté de la construction, **caractérisé par le fait que** un câble (14) est prévu en tant qu'élément de sécurité, ce câble étant relié à une extrémité avec l'escalier mécanique (1) et/ou le trottoir roulant et étant tiré à travers des creux (16) se trouvant sur le corps de la construction, ce câble étant relié à l'autre extrémité avec une barre à câble (17) du côté de la construction qui elle est montée sur des consoles (19), auquel cas le câble est retenu, lors d'une rupture des consoles (19), par la barre à câble (17).

2. Escalier mécanique (1) ou trottoir roulant selon la revendication 1, **caractérisé par le fait qu'**au moins un boulon d'entretoisement (7), monté sur l'appui (8) du côté de la construction, est prévu en tant qu'élément de sécurité, et ce boulon d'entretoisement (7) pénètre un porteur d'appui (6) de l'escalier mécanique (1) et/ou trottoir roulant et qu'un écrou (11) est prévu pour chaque boulon d'entretoisement (7) qui empêche un déplacement vers le haut du porteur d'appui (6).
